# EUROPÄISCHE PATENTSCHRIFT

(11) **EP 1 197 172 B1**
(45) Veröffentlichungstag und Bekanntmachung des Hinweises auf die Patenterteilung: **29.12.2004**
(21) Anmeldenummer: 01115547.0
(22) Anmeldetag: 28.06.2001
(51) Int. Cl.: A47F 3/04, A47F 3/00, F21V 29/02

(54) **Vitrine für die Präsentation, insbesondere Verkaufspräsentation von Frischwaren, vorzugsweise frischen Back- und/oder Konditorwaren**
Display case, in particular for the presentation of fresh goods, preferably baking and/or confectionary
Vitrine, en particulier pour la présentation de produits frais, de préférence de produits de boulangerie et/ou de confiserie

(30) Priorität: 30.09.2000 DE 10048612
(43) Veröffentlichungstag der Anmeldung: 17.04.2002
(73) Patentinhaber: Hakemann, Fritz, D-49424 Goldenstedt (DE)
(72) Erfinder: Hakemann, Fritz, D-49424 Goldenstedt (DE)
(74) Vertreter: Jabbusch, Matthias

(56) Entgegenhaltungen:
- DE-A- 2 505 390
- GB-A- 2 231 140

## Beschreibung

Die Erfindung bezieht sich auf eine Vitrine für die Präsentation, insbesondere Verkaufspräsentation von Frischwaren, vorzugsweise frischen Back- und/oder Konditorwaren, mit einem über Türen, Klappen oder dergleichen betätigbaren Verschlußorganen von außen zugänglichen, im wesentlichen kastenartigen Warenaufnahmeraum, mit mindestens einem Lufteinlaß für wenigstens einen extern erzeugten gekühlten Umluftstrom sowie mit mindestens einem Luftauslaß zur Abführung der Umluft aus dem Warenaufnahmeraum und mit wenigstens einer Licht im Warenaufnahmeraum erzeugenden Lampe, von der jede ein geschlossenes Gehäuse mit zumindest teilweise lichtdurchlässigen Gehäusewänden aufweist.

Eine Vitrine der vorbezeichneten Gattung ist nach der DE-A-25 05 390 bekannt.

Bei der bekannten Vitrine, die einer Verkaufspräsentation dient, kann die dem vor der Vitrine stehenden Kunden zugekehrte Vitrinenseite als Kundenseite und die gegenüberliegende Seite, an der sich das im Ladengeschäft arbeitende Bedienungspersonal aufhält, als Bedienseite bezeichnet werden.

Der kastenartige Warenaufnahmeraum hat an der Kundenseite eine Vorderwand aus Glas, damit der Kunde die präsentierte Ware betrachten und auswählen kann.

Der Warenaufnahmeraum ist durch Zwischenböden bzw. Einlegeböden, auf denen die Waren ablegbar sind, in Fächer unterteilt. Jedes Fach ist im Bereich einer Hinterwand und damit von der Bedienseite her, durch ein jeweils zugeordnetes Verschlußorgan verschlossen. Öffnet eine Bedienungsperson ein Verschlußorgan, kann Ware aus dem geöffneten Warenfach entnommen werden. Zweckmäßiger Weise besteht auch die Hinterwand mit ihren Verschlußorganen aus transparentem Werkstoff, was der Bedienungsperson den Zugriff auf die vom Kunden ausgewählte Ware erleichtert.

Nach der Entnahme der Ware wird das entsprechende Warenfach, und damit der Warenaufnahmeraum wieder geschlossen, so daß der Warenaufnahmeraum eine in etwa allseits geschlossene kastenartige Kammer darstellt. Das Innere des Warenaufnahmeraums wird gekühlt, um die Frische der präsentierten Ware zu erhalten. Dazu wird über einen Lufteinlaß in den Warenaufnahmeraum gekühlte Luft geblasen. Über einen Luftauslaß wird die eingeblasene gekühlte Luft wieder abgesaugt. Demzufolge stellt sich eine ständige Luftumwälzung in Form eines Umluftstromes ein. Der Umluftstrom tritt mit niedriger Anfangstemperatur in den Warenaufnahmeraum ein. Die aus dem Warenaufnahmeraum über ihren Luftauslaß abströmende Abluft hat eine gegenüber der Eintrittstemperatur höhere Temperatur, da sie sich auf ihrem Weg vom Lufteinlaß bis zum Luftauslaß erwärmt hat.

Diese Erwärmung erfolgt zum Beispiel auf Grund eines an und für sich unerwünschten Luftaustausches bei geöffneten Verschlußorganen, weil dabei aus der Umgebung der Vitrine warme Luft in den Warenaufnahmeraum eintreten kann. Auch über die Wände des Warenaufnahmeraumes ist eine Wärmeeinleitung gegeben.

Bei Vitrinen der vorbezeichneten Gattung ist es üblich, Lampen zu installieren, die das Innere des Warenaufnahmeraumes hell und gleichmäßig ausleuchten, damit insbesondere die in den einzelnen Warenfächern abgelegten Waren optimal präsentiert sind.

Nach der GB-A-2 231 140 ist eine Vitrine bekannt, bei der Glühlampen in einem geschlossenen Gehäuse angeordnet sind, welches als Kanal zur zwangsweisen Durchführung von aus der Umgebung der Vitrine angesaugter Luft ausgebildet ist. Die durch die Vorbeiströmung an den Glühlampen erwärmte Luft tritt wieder in die Umgebung der Vitrine aus.

Dadurch werden unerwünschte Auswirkungen der Wärme auf den Warenaufnahmeraum im Inneren der Vitrine zwar weitgehend, jedoch nicht vollständig vermieden.

Lampen sind Wärmeerzeuger, welche durch ihre Anordnung im Warenaufnahmeraum den Bedarf an bereitzustellender Kühlleistung erhöhen. Dies wäre bei der nach der GB-A-2 231 140 bekannten Vitrine der Fall, insbesondere jedoch tritt es bei der nach der DE-A-25 05 390 bekannten Vitrine auf.

Sind im Warenaufnahmeraum Temperaturfühler vorhanden, die auf die externe Kühlanlage einwirken, kann bei beiden bekannten Vitrinen eine angeforderte höhere Kühlleistung dazu führen, daß insbesondere am Lufteinlaß der extern gekühlten Luft in die Vitrine unerwünschte Taupunktunterschreitungen, Kondenswasserbildung und sogar Eisbildung erfolgen kann. Außerdem können die transparenten Wände des Warenaufnahmeraumes beschlagen und damit undurchsichtig werden.

Es gilt deshalb bei Vitrinen, das Innere des Warenaufnahmeraums auf möglichst gleichmäßiger Kühltemperatur zu halten. Die zur Erzeugung der gekühlten Luft benötigte Energie bildet einen nicht unerheblichen Kostenfaktor für den die präsentierte Ware vertreibenden Einzelhändler, der oftmals auch mehrere Vitrinen gleichzeitig einsetzt.

Der Erfindung liegt die Aufgabe zugrunde, bei einer Vitrine die laufenden Betriebskosten, insbesondere für die Kühlung, zu senken.

Diese Aufgabe ist erfindungsgemäß durch die im Patentanspruch 1 angegebenen Merkmale gelöst. Weitere vorteilhafte Merkmale der erfindungsgemäßen Vitrine ergeben sich aus den Unteransprüchen 2 bis 16.

Bei der erfindungsgemäßen Vitrine wird eine abzufordernde Kühlleistung durch Ausschalten der Lampenwärme niedrig gehalten. Die Lampen weisen gekapselte Gehäuse auf, welche der Abführung von Abluft aus den Warenaufnahmeraum dienen. Jedes Lampengehäuse ist somit Teil eines Leitkanals, der an der Bildung des Luftauslasses beteiligt ist. Gekühlte Luft wird aus dem Warenaufnahmeraum in die Gehäuse der Lampe gesogen und nach einer Durchströmung der Gehäuse über Luftkanäle, -schächte oder dergleichen Strömungswege, die an der Ausbildung eines Luftauslasses beteiligt sind, abgeleitet. Der gesamte Luftauslaß und damit auch die ihm zugeordneten Luftkanäle, -schächte und dergleichen Strömungswege, bzw. letztlich auch das Innere der gekapselten Gehäuse der Lampen, ist der Saugseite einer mit z. B. Gebläsen ausgerüsteten externen Kühlanlage zugeordnet, in der die über den gesamten Luftauslaß aus dem Warenaufnahmeraum gesaugte Luft gekühlt und danach erneut dem Lufteinlaß des Warenaufnahmeraums zugeführt wird.

Die Lampen werden somit in vorteilhafter Weise gekühlt, so daß die bei der Umsetzung von elektrischer Energie in Licht freigesetzte Wärme am Entstehungsort noch innerhalb der Gehäuse der Lampen eleminiert, bzw. abgeführt wird. Die Lampengehäuse selbst können sich nicht mehr erwärmen, weil ständig ein Strom relativ kühler Luft aus dem Warenaufnahmeraum in die Gehäuse eintritt und durch die Gehäuse entlang der darin installierten Leuchtkörper streicht.

Nachteilige Wärmestrahlungen, insbesondere an direkt unter den Lampen liegende, wärmeempfindliche Ware, treten bei der erfindungsgemäßen Vitrine ebenfalls nicht mehr auf.

Die Lampengehäuse bilden in sich geschlossene Strömungskanäle. In jedes Gehäuse kann gekühlte Luft aus dem Warenaufnahmeraum, also aus der Umgebung der Gehäuse, durch Öffnungen, Schlitze, Durchbrüche oder dergleichen offene Bereiche oder Fenster in einer Gehäusewand eintreten. Die offenen Bereiche können auch mit eingesetzten Sieben versehen sein oder auch mit Einstellorganen zur Eistellung ihrer Öffnungsweite ausgerüstet werden, zum Beispiel mit beweglichen Verschlußlamellen, Schiebeschlitzgittern oder dergleichen.

Der Einbau der Lampengehäuse in den Warenaufnahmeraum erfolgt derart, daß ein dem Luftauslaß zugeordneter Saugoder Abluftkanal an wenigstens einer Stelle an das Innere des jeweiligen Lampengehäuses angeschlossen wird. Bei einem als langgestrecktes Hohlprofil aus Metall oder Kunststoff vorliegenden Gehäuse, welches sich unter einem Zwischenboden von Seitenwand zu Seitenwand des Warenaufnahmeraums erstrecken kann, ist die vorgenannte Stelle des Anschlusses an einen Saug- oder Abluftkanals ein Ende bzw. eine Stirnseite des Hohlprofils. Vorzugsweise sind beide Enden bzw. beide Stirnseiten jedes als durchlaufendes Hohlprofil vorliegendes Lampengehäuses an die zugeordnete Seitenwand angeschlossen, derart, daß an einen in der Seitenwand befindlichen Saug- Abluftkanal, der quer zu den aus mehreren Zwischenböden gebildeten Etagen im Warenaufnahmeraum verläuft, mehrere übereinander und etwa parallel zueinander liegende Lampengehäuse mit ihren Enden bzw. Stirnseiten luftleitend angeschlossen sind.

Bei einen als langgestrecktes Hohlprofil vorliegendem Lampengehäuse ist der Durchbruch, über den Luft in das Lampengehäuse von außen einströmen kann, bezogen auf die Längserstreckung etwa mittig angeordnet. Sind beide Enden des langgestreckten Gehäuses an einen Luftkanal angeschlossen, der als Teil des Luftauslasses dient, entsteht im Lampengehäuse ein von der Mitte zu den jeweiligen Enden bzw. Stirnseiten hingerichteter Strom kühler Luft, die auf ihrem Weg zu den Enden des Lampengehäuses Wärme aufnimmt und letztlich abtransportiert. Die Lampe wird fortlaufend gekühlt.

Selbstverständlich ist es auch möglich mehrere über die Länge eines Lampengehäuses verteilt angeordnet Durchbrüche vorzusehen, durch die Luft einströmen kann. Dabei ist die Anordnung jedoch derart zu treffen, daß keine strömungstoten Bereiche im Lampengehäuse auftreten. Dies kann zum Beispiel durch unterschiedliche Weiten der Durchbrüche bewirkt werden. Sind die Durchbrüche zum Beispiel Schlitze, so kann die Schlitzbreite eines in der Mitte des Lampengehäuses befindlichen Durchbruches größer sein bzw. die Schlitzbreiten zum jeweiligen Ende des Lampengehäuses hin abnehmen.

In die Seitenwände der Vitrine sind die Luftkanäle, an die wiederum die in Form von Hohlprofilen vorliegenden Lampengehäuse angeschlossen sind, integriert. Jeder Luftkanal kann eine schachtartige Ausgestaltung sein, die in eine Isolierlage der Seitenwand eingelassen ist. Damit sind die Luftkanäle in die jeweilige Seitenwand aufgenommen bzw. integriert. Es ist auch möglich, als Luftleitkanal dienende Bauteile, zum Beispiel Profile, in die jeweilige Seitenwand bzw. in deren Isoliermaterial einzulassen.

Die erfindungsgemäße Vitrine weist einen schrankartigen Unterbau für den darauf stehenden Warenaufnahmeraum auf. In dem Unterbau ist die Anlage zur Erzeugung eines kühlenden Umluftstromes angeordnet, wobei der Boden des Warenaufnahmeraumes zugleich einen Deckel des Unterbaues bildet, der als Lufteinlaß und Luftauslaß des Warenaufnahmeraumes dienende Öffnungen hat. Diese Öffnungen sind Mündungen zugeordneter, unterbauseitiger Luft- Leitschächte, die der Saugseite bzw. Druckseite der Anlage zur Erzeugung eines gekühlten Umluftstromes zugeordnet sind.

Die Vitrine kann als Bausatz aus vorgefertigten Teilen angeliefert werden. Die Bauteile werden an Ort und Stelle zur betriebsbereiten Vitrine zusammengesetzt. Der Unterbau kann jedoch auch eine komplett mit allen Einbauten vorgefertigten Baueinheit sein, die am Aufstellungsort der Vitrine lediglich an den vorbestimmten Platz zu stellen ist. Darauf kann der gegebenen Falls auch als fertige Baueinheit bereit gestellte Warenaufnahmeraum gesetzt werden, wobei lediglich noch Verbindungen zwischen den Baueinheiten, zum Beispiel Verschraubungen, vorzunehmen sind, sowie elektrische Leitungen, zum Beispiel für die Lampen, an dafür vorgesehenen und vorbereiteten Trennstellen miteinander zu verbinden sind.

Da der Boden des Warenaufnahmeraumes zugleich einen Deckel des Unterbaues bildet, der als Lufteinlaß und Luftauslaß dienende Öffnungen hat und die Öffnungen Mündungen zugeordneter unterbauseitiger Luftleitschächte sind, sind von vornherein optimale Maßnahmen getroffen, um über den Lufteinlaß zugeführte gekühlte Luft bei der Einströmung im Warenaufnahmeraum zu verteilen und nach der Durchströmung des Warenaufnahmeraumes daraus auch wieder abzuführen.

Dabei ist eine erste Öffnung für einen Lufteinlaß, in einen Bereich gelegt, der sich im Übergangsbereich zwischen dem Boden des Warenaufnahmeraumes und einer den Warenaufnahmeraum an seiner vorderen Kundenseite begrenzenden Vorderwand befindet. Die erste Öffnung geht dort in eine vorzugsweise schlitzartige Erweiterung über und erstreckt sich nahezu über die gesamte Länge des Warenaufnahmeraumes, wobei die Länge des Warenaufnahmeraumes in etwa der Vitrinenbreite entspricht.

Die über die schlitzartige Erweiterung in den Warenaufnahmeraum eintretende gekühlte Luft bildet einen nach oben in den Warenaufnahmeraum einströmenden Luftvorhang, der sich durch freie Verwirbelungen aufzweigt und im Warenaufnahmeraum verteilt. Vorderwände von Vitrinen sind zumeist schräg angestellt, das heißt, der Warenaufnahmeraum ist in seinem Bodenbereich tiefer als im oberen Kopfbereich. Dadurch bildet die über den Lufteinlaß eintretende Strömung gekühlter Luft einen Kreislauf aus der an der der Vorderwand gegenüberliegenden Hinterwand eine abwärts zum Boden gerichtete Luftbewegung bewirkt. Dort befindet sich wenigstens eine zweite Öffnung für einen Luftauslaß, und zwar ebenfalls in Schlitzform im Übergangsbereich zwischen dem Boden des Warenaufnahmeraums und der den Aufnahmeraum an seiner hinteren Bedienerseite begrenzenden Hinterwand. Auch die zweite Öffnung für den Luftauslaß erstreckt sich mit Vorteil über nahezu die gesamte Länge des Warenaufnahmeraumes und damit etwa über die Vitrinenbreite.

Zusätzlich zu der im Boden befindlichen zweiten Öffnung für einen Luftauslaß erfolgt der Luftauslaß erfindungsgemäß auch über die Gehäuse der Lampen. Somit wird ein Teil der Luft aus dem Warenaufnahmeraum über die zweite Öffnung im Bodenbereich vor der Hinterwand abgeführt und ein Teil der Luft über die Gehäuse der Lampen.

Um ausgewogene Strömungsverhältnisse zu erreichen, können die Öffnungen im Bodenbereich vor der Hinterwand und/oder der Vorderwand einstellbar ausgerüstet sein. Denkbar ist zum Beispiel eine Veränderung der Weite der Öffnung des Luftauslasses, beispielsweise durch Stellschieber oder dergleichen, wie sie auch bei Klima- und Lüftungsanlagen verwendet werden.

Der kastenartige Warenaufnahmeraum umfaßt bevorzugt eine aus Profilen, insbesondere Kunststoffprofilen, vorzugsweise Kunststoff-Hohlprofile, zusammengesetzte Rahmenkonstruktion, in deren freie Rahmenfächer die Vorderwand, die Hinterwand, die Seitenwände sowie eine obere Ablageplatte und der untere Boden eingesetzt sind. Dem Warenaufnahmeraum kann durch eine derartige lichte und offene Bauweise ein ansprechendes Äußeres gegeben werden, ohne Einbußen hinsichtlich der Festigkeit und Stabilität in Kauf nehmen zu müssen. Ein besonderer Vorteil ergibt sich auch dadurch, daß die Profile der Rahmenkonstruktion Hohlprofile sein können, die wiederum an der Bildung von Luftauslässen und an der Ableitung von Umluft in den Wirkbereich eines Luftleitschachtes zur Abführung der Umluft zumindest teilweise beteiligt sind. Es können sämtliche Profile an der Bildung von Luftauslässen beteiligt sein. Denkbar ist es jedoch auch, nur einen vorbestimmten Teil der Profile oder bestimmte Abschnitte der Profile an der Bildung des Luftauslasses zu beteiligen.

Der Boden des Warenaufnahmeraumes bildet gleichzeitig einen den Unterbau oberseitig verschließenden Deckel. Der Deckel ist mit Vorteil ein doppelwandiges Plattenbauteil mit innerer Isolierlage, die Wärmeabstrahlungen der im Unterbau befindlichen Anlage zur Kühlung der Umluft in den Warenaufnahmeraum verhindert.

Die dem Warenaufnahmeraum zugekehrte Oberfläche des Deckels ist mit Vorteil wannenartig vertieft, wobei die wannenartige Vertiefung mit einer Abdeckplatte abgedeckt ist, die in einem vorbestimmten Abstand vor der Vorderwand und vor der Hinterwand, unter Ausbildung schlitzförmiger erster und zweiter Öffnungen für Lufteinlaß und Luftauslaß, endet.

Die Anlage zur Kühlung der Luft sitzt im Unterbau etwa in der Vitrinenmitte. Sie kann jedoch auch mehr oder weniger zu den Endseiten der Vitrine hin versetzt sein. Die Luftleitschächte, die der Anlage zur Kühlung zugeordnet sind, münden in die wannenartige Vertiefung, wobei ein Trennblech vorgesehen ist, welches den unterhalb der Abdeckung befindlichen Mündungsbereich eines dem Luftauslaß zugeordneten saugseitigen Luftleitschachtes gegenüber dem Mündungsbereich eines dem Lufteinlaß zugeordneten druckseitigen Luftleitschachtes abschaltet.

Diese Ausgestaltung hat den wesentlichen Vorteil, daß die aus dem Luftleitschacht, welcher dem Lufteinlaß zugeordnet ist, heranströmende gekühlte Luft zunächt in die wannenartige Vertiefung einströmt und nahezu über die gesamte Fläche der Abdeckung verteilt wird, bevor ein Austritt aus der wannenartigen Vertiefung über die erste schlitzartige Erweiterung der Öffnung vor der Vorderwand in den Warenaufnahmeraum einströmt. Gleichzeitig wird bei dieser Verteilung der aus dem Luftleitschacht in die wannenartige Vertiefung einströmenden gekühlten Luft die Abdeckung von unten gekühlt, so daß der Warenaufnahmeraum einen mit Vorteil ständig gekühlten Boden besitzt.

Das Trennblech ist dabei, bezogen auf den Abstand zwischen Hinterwand und Vorderwand zur Hinterwand versetzt angeordnet, wodurch der gekühlte Bereich des Bodens des Warenaufnahmeraumes vergrößert ist. Über den schlitzförmigen Erweiterungen der ersten und zweiten Öffnungen können auch noch Leitelemente für die ein- bzw. ausströmende Luft angeordnet werden die zur Regelung und Einstellung der Luftströme herangezogen werden können und die zugleich auch als "Krümelsiebe" dienen können, welche verhindern, daß versehentlich herabfallende Teile der präsentierten Waren in die Luftleitschächte gelangen.

Ein Ausführungsbeispiel der Erfindung, aus dem sich weitere erfinderische Merkmale ergeben, ist in der Zeichnung dargestellt. Es zeigen :
- Fig. 1: eine Seitenansicht einer Vitrine im Schnitt
- Fig. 2: einen Längsschnitt der Vitrine gemäß Fig. 1 und
- Fig. 3: eine schematische Ansicht der Vitrine mit schematisch eingezeichneten Strömungswegen der kühlenden Umluft.

Fig. 1 zeigt einen Querschnitt einer Vitrine für die Präsentation, insbesondere Verkaufspräsentation von Frischwaren, vorzugsweisen frischen Back- und/oder Konditorwaren. Die Vitrine weist einen schrankartigen Unterbau 1 für einen darüber stehenden Warenaufnahmeraum 2 auf. In dem Unterbau ist eine Anlage zur Erzeugung eines gekühlten Umluftstromes angeordnet, deren Kälteerzeuger mit 3 bezeichnet ist. Das vom Kälteerzeuger 3 bereitgestellte Kühlmedium mit einer niedrigen Temperatur wird im Kreislauf durch einen Wärmetauscher 4 geschickt. Der Wärmetauscher 4 sitzt in einer Kammer 5 des Unterbaues 1 der Vitrine. Die Kammer 5 ist durch ein Trennblech 6 in unterbauseitige, von einander getrennte Luftleitschächte 7 und 8 geteilt. Das Trennblech 6 hat im unteren Bereich Durchgangsfenster 9 in welche elektrische Lüfter 10 eingesetzt sind.

Der Unterbau 1 ist an der Oberseite mit einem Deckel 11 verschlossen. Der Deckel 11 ist ein doppelwandiges Plattenbauteil mit innerer Isolierlage 12.

Der Deckel 11 bildet zugleich den Boden des Warenaufnahmeraumes 2. Der Warenaufnahmeraum 2 ist kastenartig ausgebildet und umfaßt eine aus Profilen 13, 13', 13'' und 13''' zusammengesetzte Rahmenkonstruktion, in deren freie Rahmenfächer eine Vorderwand, eine Hinterwand 15, Seitenwände 16 bzw. 16' sowie eine obere Ablageplatte 17 und der untere Boden, der zugleich ein Deckel 11 des Unterbaues 1 ist, eingesetzt sind.

Die Vorderwand 14 befindet sich an der Kundenseite der Vitrine. Die Hinterwand 15 an der Bedienseite der Vitrine.

Die Vorderwand 14 wird durch eine Glasscheibe gebildet, die mit ihrem unteren Rand klappbar am rechten Außenrand des Deckels 11 angelenkt ist. Zu Reinigungszwecken kann die Vorderwand abgeklappt werden.

Der Innenbereich des Warenaufnahmeraumes 2 ist durch Einlegenböden 18, 18', 18'' in Warenfächer unterteilt. Auf jedem Einlageboden kann ein Tablett oder mehrere Tabletts mit zu präsentierender Ware abgestellt werden.

Von der Bedienseite aus ist jedes Warenfach bzw. jede durch einen Einlegeboden 18, 18', 18'' gebildete Etage zugänglich. Die Hinterwand 15 besteht aus mehreren Verschlußorganen 19, 19', 19'' und 19''', die lamellenartig übereinander stehen, um die geschlossene Hinterwand 15 auszubilden.

Jedes Verschlußorgan ist als in einem Querprofil 20, 20', 20'' und 20''' stehend gelagerte Klappe ausgebildet. Jede Klappe verschließt, ähnlich einer Lamelle, je ein zugeordnetes Warenfach des Warenaufnahmeraumes 2, wobei die Verschlußorgane einzeln betätigt werden können, indem sie zur Bedienseite der Vitrine hin in die durch gestrichelte Linien angedeutete waagerechte Position ausgeklappt werden. Das Tablett mit der jeweils gewünschten Ware wird vom jeweiligen Einlegeboden 18, 18', 18" herausgezogen, wobei eine Unterstützung durch das abgeklappte Verschlußorgan 19, 19`, 19" bzw. 19''' möglich ist. Nach der Entnahme der jeweils gewünschten Ware wird das Tablett auf den Einlageboden zurückgeschoben und das jeweilige Warenfach des Warenaufnahmeraumes 2 durch Zurückklappen des Verschlußorganes wieder verschlossen.

Unter jedem Einlegeboden 18, 18', 18" verläuft, in Längsrichtung der Vitrine, eine langgestreckte Lampe 21 bzw. 21' bis 21"'.

Die Lampe 21''' ist dabei unter die obere Ablageplatte 17 des Warenaufnahmeraumes 1 gesetzt.

Jede Lampe 21 bis 21''' besteht aus einem Gehäuse mit zumindest teilweise lichtdurchlässigen Gehäusewänden 22, 22', 22" bzw. 22''', damit der im Gehäuse befindliche Leuchtkörper 23, 23`, 23'' bzw. 23''' Licht durch die Gehäusewände in das jeweils zugeordnete Warenfach des Warenaufnahmeraumes 2, daß sich jeweils unterhalb eines Einlegebodens 18, 18', 18'', bzw. der oberen Ablageplatte 17, befindet, ausgeleuchtet ist. Die Gehäusewände sind Bestandteil des Gehäuses jeder Lampe 21 bis 21'''. Das Gehäuse besteht hier aus einem Hohlprofil, welches wenigsten an einer seiner Endseiten luftdurchlässig ausgebildet ist und in einen der Abführung von Umluft dienenden Luftkanal 24 mündet. Dies ist hier durch die gestrichelten Bohrungen 25 bis 25''' angedeutet, die sich an einer Endseite bzw. Stirnseite einer Lampe 21 bis 21''' dort befinden, wo das als Hohlprofil vorliegende Gehäuse jeder Lampe an den Luftkanal 24 angeschlossen ist. Der Luftkanal 24 ist hier ein Profil bzw. eine schachtartige Ausgestaltung, die in Seitenwände 16 bzw. 16', die den kastenarigen Warenaufnahmeraum 2 seitlich begrenzen, integriert ist.

Etwa in einem der Vitrinenmitte entsprechenden Bereich weist jede Gehäusewand 22 bis 22''' jeder Lampe 21 bis 21''' einen zum Warenaufnahmeraum 2 hin offenen Durchbruch auf.

Durch den oder die Lüfter 10 wird über den Luftleitschacht 7 aus dem Warenaufnahmeraum 2 Luft in Richtung der hier eingezeichneten Pfeile gesaugt. Der Lüfter drückt die angesaugte Luft in die Kammer 5 und durch den darin installierten Wärmtauscher 4. Auf dem Weg durch den Wärmtauscher 4 wird die Luft gekühlt und wieder in den Warenaufnahmeraum 2 zurückgeführt.

Somit dienen im Boden des Warenaufnahmeraumes 2, der zugleich Deckel des Unterbaues 1 ist, befindliche Öffnungen 26, 27 als Luftauslaß bzw. Lufteinlaß, da sie Mündungen der zugeordneten unterbauseitigen Luftleitschächte 7 und 8 sind.

Die dem Warenaufnahmeraum 2 zugekehrte Oberfläche des Deckels 11 weist eine wannenartige Vertiefung 28 auf, die mit einer Abdeckplatte abgedeckt ist, welche in einem vorbestimmten Abstand vor der Vorderwand 14 und vor der Hinterwand 15 unter Ausbildung schlitzförmiger Erweiterungen 30, 31 der Öffnungen 26, 27 für Lufteinlaß und Luftauslaß endet.

Somit münden die Luftleitschächte 7, 8 in die wannenartige Vertiefung. Dabei trennt das Trennblech 6 den unterhalb der Abdeckung 29 befindlichen Mündungsbereich eines dem Luftauslaß zugeordneten saugseitigen Luftleitschachtes 7 mit der Öffnung 26 vom Mündungsbereich eines dem Lufteinlaß zugeordneten druckseitigen Luftleitschachtes 8 mit der Öffnung 27. Die schlitzförmigen Erweiterungen erstrecken sich über die gesamte Länge des Warenaufnahmeraumes und damit in etwa über die Vitrinenbreite.

Jeder in eine Seitenwand 16 bzw. 16' integrierte Luftkanal ist luftleitend mit dem oberen Profil 13' verbunden. Das Profil 13' ist, ebenso wie die damit luftleitend verbundenen Profile 13 und 13''' ein Hohlprofil, in dem Luft strömen kann. Das untere Profil 13''' ist mit seinem der Hinterwand 15 zugekehrten Endbereich in die Nähe der wannenartigen Vertiefung und damit in die Nähe der schlitzförmigen Erweiterung 30, 31 bzw. des ansaugenden Luftleitschachtes 7 geführt.

Luft, die aus dem Inneren des Warenaufnahmeraumes 2 über die Lampen 21 bis 21' sowie anschließend den Luftkanal 24 und die Profile 13', 13 und 13''' strömt, tritt aus dem Profil 13''' im Bereich des ansaugenden Luftleitschachtes 7 aus. Die in den Lampen 21 bis 21''' von ihren Gehäusewänden 22 bis 22''' umschlossenen Hohlräume werden von der Luft durchströmt, die dabei die von den Leuchtkörpern 23 bis 23''' erzeugte Wärme aufnimmt und abtransportiert. Die Vitrine ist dadurch mit einer vorteilhaften Lampenkühlung ausgerüstet.

Fig. 2 zeigt einen Längsschnitt der Vitrine gemäß Fig. 1. Gleiche Bauteile sind mit gleichen Bezugszahlen bezeichnet. Fig. 2 verdeutlicht insbesondere die mittige Anordnung der Durchbrüche 32 bis 32''' in den Lampen 21 bis 21''', insbesondere in ihren Gehäusewänden. Jeder Durchbruch kann ein einfacher Schlitz sein. Auch siebartige Lochungen sind durchaus möglich.

In Fig. 3 zeigt eine schematische Ansicht der Vitrine zur Veranschaulichung der den Warenaufnahmeraum 2 kühlenden Luftströme.

Von der im Unterbau 1 untergebrachten Anlage zur Erzeugung gekühlter Umluft strömt unter der Wirkung eines Gebläses gekühlte Luft in einem ständigen Strom in Richtung des Pfeiles 33 von unten gegen die Abdeckplatte 29 der hier nicht weiter dargestellten wannenartigen Vertiefung in dem Deckel 11 des Unterbaus. Der Deckel 11 ist zugleich der Boden des Warenaufnahmeraumes 2. In der wannenartigen Vertiefung unter der Abdeckplatte 29 verteilt sich die gekühlte Luft und tritt über eine schlitzförmige Erweiterung 31 zwischen der Vorderwand 14 und einem Leitblech 32 aus, welches sich an der Vorderkante der die wannenartige Vertiefung abdeckenden Abdeckplatte 29 befindet. Es bildet sich ein Luftvorhang aus gekühlter Luft, der vor der Vorderwand 14 aufwärts strömt und sich im Warenaufnahmeraum 2 verteilt. Ein Teil der im Warenaufnahmeraum 2 befindlichen Luft tritt über Durchbrüche 32 bis 32''' in den Gehäusen von Lampen in den Hohlraum ein, der von den Gehäusewänden der Lampen umschlossen wird. In den Lampen strömt die eingetretene kühle Luft in Richtung der Pfeile 34 bis 34''' in jeder Lampe zu den End- bzw. Stirnseiten der Lampe, wobei das Lampeninnere gekühlt wird. Aus den Lampen tritt der Luftstrom in Luftkanäle 24 bzw. 24' über und strömt dann über die jeweils eine Seitenwand einfassenden Profile 13', 13 und 13''' zurück zur Hinterwand, dort insbesondere in den Bereich der schlitzförmigen Erweiterung 30 der Öffnung 26, in die der ansaugende Luftleitschacht 7 mündet. Damit ist der Kreislauf der kühlenden Umluftströmung unter Einbeziehung der gekapselten Lampen geschlossen.

## Patentansprüche

1. Vitrine für die Präsentation, insbesondere Verkaufspräsentation von Frischwaren, vorzugsweise frischen Backund/oder Konditorwaren, mit einem über Türen, Klappen oder dergleichen betätigbaren Verschlußorganen (19, 19', 19", 19''') von außen zugänglichen, im wesentlichen kastenartigen Warenaufnahmeraum (2), mit mindestens einem Lufteinlaß für wenigstens einen extern erzeugten gekühlten Umluftstrom sowie mit mindestens einem Luftauslaß zur Abführung der Umluft aus dem Warenaufnahmeraum und mit wenigstens einer Licht im Warenaufnahmeraum erzeugenden Lampe (21, 21', 21'', 21'''), von der jede ein geschlossenes Gehäuse mit zumindest teilweise lichtdurchlässigen Gehäusewänden (22, 22', 22", 22''') aufweist,
**dadurch gekennzeichnet,**
**daß** ein vorbestimmter Bereich der Gehäusewände (22, 22', 22", 22''') zumindest einer der Lampen (21, 21', 21", 21''') wenigstens einen zum Warenaufnahmeraum (2) hin offenen Durchbruch (32, 32', 32", 32''') aufweist und daß der Innenraum jedes den Durchbruch (32, 32', 32", 32"') aufweisenden Gehäuses an der Ausbildung des Luftauslasses zumindest teilweise beteiligt ist.

2. Vitrine nach Anspruch 1, **dadurch gekennzeichnet, daß** das Gehäuse jeder Lampe (21, 21', 21'', 21"') aus einem Hohlprofil besteht, welches wenigstens an einer seiner Endseiten luftdurchlässig ausgebildet ist und in einen der Abführung von Umluft dienenden Luftkanal (24, 24') mündet.

3. Vitrine nach einem der Ansprüche 1 oder 2, **dadurch gekennzeichnet, daß** der kastenartige Warenaufnahmeraum (2) seitlich durch Seitenwände (16, 16') begrenzt ist und daß in wenigstens eine der Seitenwände (16, 16') ein Luftkanal (24, 24') integriert ist.

4. Vitrine nach einem der Ansprüche 1 bis 3, **dadurch gekennzeichnet, daß** jeder Durchbruch (32, 32', 32'', 32''') im Gehäuse der Lampe (21, 21', 21'', 21''') bezogen auf die Länge des als Hohlprofil vorliegenden Gehäuses, etwa mittig angeordnet ist.

5. Vitrine nach einem der vorhergehenden Ansprüche, **dadurch gekennzeichnet, daß** sie einen schrankartigen Unterbau (1) für den Warenaufnahmeraum (2) aufweist, daß in dem Unterbau (1) die Anlage zur Erzeugung eines gekühlten Umluftstromes angeordnet ist und daß der Boden des Warenaufnahmeraumes zugleich einen Deckel (11) des Unterbaues (1) bildet, der als Lufteinlaß und Luftauslaß des Warenaufnahmeraumes (2) dienende Öffnungen (27 und 26) hat, welche Mündungen zugeordneter, unterbauseitiger Luft-Leitschächte (7, 8) sind.

6. Vitrine nach Anspruch 5, **dadurch gekennzeichnet, daß** die erste Öffnung (27) in eine erste schlitzartige Erweiterung (31) übergeht, die sich über nahezu die gesamte Länge des Warenaufnahmeraumes (2) erstreckt.

7. Vitrine nach Anspruch 6, **dadurch gekennzeichnet, daß** die schlitzartige Erweiterung (31) der ersten Öffnung (27) für einen Lufteinlaß im Übergangsbereich zwischen dem Boden des kastenartigen Warenaufnahmeraumes (2) und einer den Warenaufnahmeraum (2) an seiner vorderen Kundenseite begrenzenden Vorderwand (14) angeordnet ist.

8. Vitrine nach einem der Ansprüche 5 bis 7, **dadurch gekennzeichnet, daß** die zweite Öffnung (27) für einen Luftauslaß in eine zweite schlitzartige Erweiterung (30) übergeht, die sich über nahezu die gesamte Länge des Warenaufnahmeraumes (2) erstreckt.

9. Vitrine nach Anspruch 8, **dadurch gekennzeichnet, daß** die zweite schlitzartige Erweiterung (30) der zweiten Öffnung für einen Luftauslaß im Übergangsbereich zwischen dem Boden des Warenaufnahmeraumes (2) und einer den Warenaufnahmeraum (2) an seiner hinteren Bedienerseite begrenzenden Hinterwand (15) angeordnet ist.

10. Vitrine nach einem der vorhergehenden Ansprüche, **dadurch gekennzeichnet, daß** der kastenartige Warenaufnahmeraum (2) eine aus Profilen (13, 13', 13'', 13''') zusammengesetzte Rahmenkonstruktion umfaßt, in deren freie Rahmenfächer die Vorderwand (14), die Hinterwand (15), die Seitenwände (16, 16') sowie eine obere Ablageplatte (17) und der untere Bodendeckel (11) eingesetzt sind.

11. Vitrine nach Anspruch 10, **dadurch gekennzeichnet, daß** die Profile (13, 13', 13", 13''') der Rahmenkonstruktion Hohlprofile sind, die an der Bildung von Luftauslässen und an der Ableitung von Umluft in den Wirkbereich eines Luft-Leitschachtes (7) zur Abführung der Umluft zumindest teilweise beteiligt sind.

12. Vitrine nach einem der vorhergehenden Ansprüche, **dadurch gekennzeichnet, daß** der Boden als den Unterbau (1) oberseitig verschließender Deckel (11) ausgebildet ist.

13. Vitrine nach Anspruch 12, **dadurch gekennzeichnet, daß** der Deckel (11) ein doppelwandiges Plattenbauteil mit innerer Isolierlage (12) ist.

14. Vitrine nach einem der Ansprüche 12 oder 13, **dadurch gekennzeichnet, daß** die dem Warenaufnahmeraum (2) zugekehrte Oberfläche des Deckels (11) wannenartig vertieft ist.

15. Vitrine nach Anspruch 14, **dadurch gekennzeichnet, daß** die wannenartige Vertiefung (28) mit einer Abdeckplatte (29) abgedeckt ist, die in einem vorbestimmten Abstand vor der Vorderwand (14) und vor der Hinterwand (15) unter Ausbildung schlitzförmiger erster und zweiter Erweiterungen (30, 31) für Lufteinlaß und Luftauslaß endet.

16. Vitrine nach Anspruch 15, **dadurch gekennzeichnet, daß** die Luftleitschächte (7, 8) in die wannenartige Vertiefung (28) münden und daß ein Trennblech (6) vorgesehen ist, welches den unterhalb der Abdeckplatte (29) befindlichen Mündungsbereich eines dem Luftauslaß zugeordneten saugseitigen Luftleitschachtes (7) vom Mündungsbereich eines dem Lufteinlaß zugeordneten druckseitigen Luftleitschachtes (8) trennt.

## Claims

1. A display case for the presentation, in particular for the sales presentation of fresh goods, preferably fresh baking and/or confectionery, comprising an essentially box-like goods receiving space (2) which is accessible from the outside via closing elements (19, 19', 19'', 19''') operable via doors, flaps or the like, at least one air inlet for at least one externally generated cooled circulating air current and at least one air outlet for the discharge of the circulating air from the goods receiving space and at least one lamp (21, 21', 21'', 21''') generating light in the goods receiving space, of which each has an enclosed housing with at least partially air-permeable housing walls (22, 22', 22'', 22'''),
**characterised in that**
a predetermined area of the housing walls (22, 22', 22'', 22''') of at least one of the lamps (21, 21', 21'', 21''') is provided with at least one break-through (32, 32', 32'', 32''') open towards the goods receiving space (2) and **in that** the inner space of each housing provided with the break-through (32, 32', 32'', 32''') plays a part, at least partially, in the formation of the air outlet.

2. The display case according to claim 1, **characterised in that** the housing of each lamp (21, 21', 21'', 21''') consists of a hollow profile which is designed to be air-permeable on at least one of its end sides and ends in an air duct (24, 24') provided for discharging the circulating air.

3. The display case according to one of claims 1 or 2, **characterised in that** the box-like goods receiving space (2) is laterally limited by side walls (16, 16') and **in that** an air duct (24, 24') is integrated into at least one of the side walls (16, 16').

4. The display case according to one of claims 1 to 3, **characterised in that** each break-through (32, 32', 32'', 32''') in the housing of the lamp (21, 21', 21'', 21''') is arranged roughly centrally in relation to the length of the housing shaped as a hollow profile.

5. The display case according to one of the preceding claims, **characterised in that** it comprises a cabinet-like substructure (1) for the goods receiving space (2), **in that** the equipment for generating a cooled circulating air current is arranged in the substructure (1) and **in that** the floor of the goods receiving space simultaneously forms a lid (11) for the substructure (1) comprising openings (27 and 26) serving as air inlet and air outlet of the goods receiving space (2), which are orifices of associated air conduits (7, 8) provided on the substructure.

6. The display case according to claim 5, **characterised in that** the first opening (27) changes to become a first slot-like enlargement (31) which extends over almost the entire length of the goods receiving space (2).

7. The display case according to claim 6, **characterised in that** the slot-like enlargement (31) of the first opening (27) for an air inlet is arranged in the transitional area between the floor of the box-like goods receiving space (2) and a front wall (14) limiting the goods receiving space (2) on its front customer side.

8. The display case according to one of claims 5 to 7, **characterised in that** the second opening (27) for an air outlet changes to become a second slot-like enlargement (30) which extends over almost the entire length of the goods receiving space (2).

9. The display case according to claim 8, **characterised in that** the second slot-like enlargement (30) of the second opening for an air outlet is arranged in the transitional area between the floor of the goods receiving space (2) and a rear wall (15) limiting the goods receiving space (2) on its rear operater side.

10. The display case according to one of the preceding claims, **characterised in that** the box-like goods receiving space (2) comprises a frame structure composed of profiles (13, 13', 13'', 13'''), the free frame sections of which serve to receive the front wall (14), the rear wall (15), the side walls (16, 16') as well as one upper storage shelf (17) and the lower floor lid (11).

11. The display case according to claim 10, **characterised in that** the profiles (13, 13', 13'', 13''') of the frame structure are hollow profiles which, at least partically, play a part in the formation of air outlets and in diverting the circulating air into the active zone of an air conduit (7) for discharging the circulating air.

12. The display case according to one of the preceding claims, **characterised in that** the floor is formed as a lid (11) for closing the substructure (1) on its top.

13. The display case according to claim 12, **characterised in that** the lid (11) is a double-wall slab construction component with an inner insulating layer (12).

14. The display case according to one of claims 12 or 13, **characterised in that** the surface of the lid (11) facing the goods receiving space (2) is shaped as a trough-like recess.

15. The display case according to claim 14, **characterised in that** the trough-like recess (28) is covered by a covering plate (29), which ends at a predetermined distance from both the front wall (14) and the rear wall (15) while forming slot-like first and second enlargements (30, 31) for the air inlet and the air outlet.

16. The display case according to claim 15, **characterised in that** the air conduits (7, 8) end in the trough-like recess (28) and **in that** a separating sheet (6) is provided which separates the orifice area below the covering plate (29) of a suction-side air conduit (7) associated with the air outlet from the orifice area of a pressure-side air conduit (8) associated with the air inlet.

## Revendications

1. Vitrine pour la présentation, en particulier à la vente, de produits frais, de préférence de produits de boulangerie et/ou de pâtisserie frais, comprenant un espace de réception de produits (2) sensiblement en forme de caisson auquel on peut accéder de l'extérieur grâce à des portes, à des volets ou à d'autres organes de fermeture (19, 19', 19", 19"') aptes à être actionnés, au moins une admission d'air pour au moins un courant de circulation d'air refroidi généré à l'extérieur, au moins une sortie d'air pour évacuer l'air de circulation de l'espace de réception de produits, et au moins une lampe (21, 21', 21", 21"') qui génère une lumière dans ledit espace de réception, chaque lampe comportant un boîtier fermé avec des parois de boîtier (22, 22', 22", 22"') laissant au moins partiellement passer la lumière,
**caractérisée en ce qu'**une zone prédéfinie des parois de boîtier (22, 22', 22", 22"') de l'une au moins des lampes (21, 21', 21", 21"') présente au moins une ouverture (32, 32', 32", 32"') ouverte vers l'espace de réception de produits (2), et **en ce que** l'intérieur de chaque boîtier présentant l'ouverture (32, 32', 32", 32"') participe au moins partiellement à la formation de la sortie d'air.

2. Vitrine selon la revendication 1, **caractérisée en ce que** le boîtier de chaque lampe (21, 21', 21", 21"') se compose d'un profilé creux qui est perméable à l'air sur l'un au moins de ses côtés d'extrémité et qui débouche dans un conduit d'air (24, 24') qui sert à l'évacuation de l'air de circulation.

3. Vitrine selon la revendication 1 ou 2, **caractérisée en ce que** l'espace de réception de produits en forme de caisson (2) est délimité latéralement par des parois latérales (16, 16') et **en ce qu'**un conduit d'air (24, 24') est intégré dans l'une au moins de ces parois latérales (16, 16').

4. Vitrine selon l'une des revendications 1 à 3, **caractérisée en ce que** chaque ouverture (32, 32', 32", 32"') prévue dans la lampe (21, 21', 21", 21"') est à peu près centrée par rapport à la longueur du boîtier conçu comme un profilé creux.

5. Vitrine selon l'une des revendications précédentes, **caractérisée en ce qu'**elle comporte une base en forme d'armoire (1) pour l'espace de réception de produits (2), **en ce que** l'installation pour générer une circulation d'air refroidi est disposée dans la base (1) et **en ce que** le fond de l'espace de réception forme en même temps un recouvrement (11) pour la base (1), lequel recouvrement (11) a des ouvertures (27 et 26) qui servent d'admission et d'évacuation d'air pour l'espace de réception (2) et qui sont constituées par des orifices de gaines d'air associées (7, 8) prévues côté base.

6. Vitrine selon la revendication 5, **caractérisée en ce que** la première ouverture (27) se prolonge par un premier élargissement en forme de fente (31) qui s'étend quasiment sur toute la longueur de l'espace de réception de produits (2).

7. Vitrine selon la revendication 6, **caractérisée en ce que** l'élargissement en forme de fente (31) de la première ouverture (27) pour une admission d'air est disposé dans la zone de transition entre le fond de l'espace de réception de produits en forme de caisson (2) et une paroi avant (14) qui délimite ledit espace de réception (2) à l'avant, côté client.

8. Vitrine selon l'une des revendications 5 à 7, **caractérisée en ce que** la seconde ouverture (27) pour une évacuation d'air se prolonge par un second élargissement en forme de fente (30) qui s'étend quasiment sur toute la longueur de l'espace de réception de produits (2).

9. Vitrine selon la revendication 8, **caractérisée en ce que** le second élargissement en forme de fente (30) de la seconde ouverture pour une évacuation d'air est disposé dans la zone de transition entre le fond de l'espace de réception de produits (2) et une paroi arrière (15) qui délimite ledit espace de réception (2) à l'arrière, côté vendeuse.

10. Vitrine selon l'une des revendications précédentes, **caractérisée en ce que** l'espace de réception de produits en forme de caisson (2) comprend une construction en forme de châssis qui est composée de profilés (13, 13', 13", 13"') et dans les compartiments libres de laquelle sont placés la paroi avant (14), la paroi arrière (15), les parois latérales (16, 16') ainsi qu'une tablette supérieure (17) et le recouvrement inférieur (11).

11. Vitrine selon la revendication 10, **caractérisée en ce que** les profilés (13, 13', 13", 13"') de la construction en forme de châssis sont des profilés creux qui contribuent à former des sorties d'air et à dévier l'air de circulation dans la zone active d'une gaine d'air (7) afin d'évacuer au moins partiellement cet air de circulation.

12. Vitrine selon l'une des revendications précédentes, **caractérisée en ce que** le fond est conçu comme un recouvrement (11) qui ferme le côté supérieur de la base (1).

13. Vitrine selon la revendication 12, **caractérisée en ce que** le recouvrement (11) est constitué par un élément en forme de plaque à double paroi avec une couche isolante intérieure (12).

14. Vitrine selon la revendication 12 ou 13, **caractérisée en ce que** la surface du recouvrement (11) qui est tournée vers l'espace de réception de produits (2) est creusée en forme de bac.

15. Vitrine selon la revendication 14, **caractérisée en ce que** le creux en forme de bac (28) est couvert à l'aide d'une plaque de recouvrement (29) qui se termine à une distance prédéfinie avant la paroi avant (14) et avant la paroi arrière (15), en formant des premier et second élargissements en forme de fentes (30, 31) pour l'admission et la sortie d'air.

16. Vitrine selon la revendication 15, **caractérisée en ce que** les gaines d'air (7, 8) débouchent dans le creux en forme de bac (28) et **en ce qu'**il est prévu une tôle de séparation (6) qui sépare la zone d'ouverture, située au-dessous de la plaque de recouvrement (29), d'une gaine d'air (7) située côté aspiration et associée à la sortie d'air, de la zone d'ouverture d'une gaine d'air (8) située côté pression et associée à l'admission d'air.
